# EUROPÄISCHE PATENTSCHRIFT

(11) **EP 3 412 186 B1**
(45) Veröffentlichungstag und Bekanntmachung des Hinweises auf die Patenterteilung: **25.09.2019**
(21) Anmeldenummer: 18172082.2
(22) Anmeldetag: 14.05.2018
(51) Int. Cl.: A47L 7/00

(54) **VERFAHREN ZUM BETRIEB EINES SICH SELBSTTÄTIG FORTBEWEGENDEN BODENBEARBEITUNGSGERÄTES**
METHOD FOR OPERATING AN AUTOMATICALLY MOVING SOIL-WORKING IMPLEMENT
PROCÉDÉ DE FONCTIONNEMENT D'UN APPAREIL DE TRAITEMENT DU SOL MOBILE AUTOMATIQUE

(30) Priorität: 09.06.2017 DE 102017112794
(43) Veröffentlichungstag der Anmeldung: 12.12.2018
(73) Patentinhaber: Vorwerk & Co. Interholding GmbH, 42275 Wuppertal (DE)
(72) Erfinder: Erkek, David, 5000 Aarau (CH); Hackert, Georg, 44869 Bochum (DE); Isenberg, Gerhard, 50668 Köln (DE); Ortmann, Roman, 47057 Duisburg (DE); Schmidt, Andreas, 40822 Mettmann (DE)
(74) Vertreter: Müller, Enno

(56) Entgegenhaltungen:
- WO-A1-2016/005171
- DE-A1-102011 055 764
- JP-A- 2004 174 149

## Beschreibung

### Gebiet der Technik

Die Erfindung betrifft ein Verfahren zum Betrieb eines sich selbsttätig innerhalb einer Umgebung fortbewegenden Bodenbearbeitungsgerätes, wobei eine Detektionseinrichtung des Bodenbearbeitungsgerätes Merkmale einer zu reinigenden Fläche detektiert und mit Referenzmerkmalen von Teppichen vergleicht.

Des Weiteren betrifft die Erfindung ein sich selbsttätig innerhalb einer Umgebung fortbewegendes Bodenbearbeitungsgerät mit einem Gehäuse und einer Detektionseinrichtung, welche eingerichtet ist, Merkmale einer zu reinigenden Fläche zu detektieren und mit Referenzmerkmalen von Teppichen zu vergleichen.

Ein derartiges Verfahren und Bodenbearbeitungsgerät gemäß dem Oberbegriff der Ansprüche 1 und 10 ist bereits aus der DE102011055764 bekannt.

### Stand der Technik

Bodenbearbeitungsgeräte der vorgenannten Art und Verfahren zu deren Betrieb sind im Stand der Technik bekannt.

Bei dem Bodenbearbeitungsgerät kann es sich beispielsweise um einen Reinigungsroboter handeln, welcher selbstständig eine Saugaufgabe ausführen kann.

Die Veröffentlichungen DE 10 2011 000 536 A1 und DE 10 2008 014 912 A1 offenbaren beispielsweise derartige Verfahren im Zusammenhang mit selbsttätig verfahrbaren Saug- und/oder Reinigungsrobotern zur Reinigung von Fußböden. Die Roboter sind mit Abstandssensoren ausgestattet, welche Abstände zu Hindernissen, wie beispielsweise Möbelstücken oder Raumbegrenzungen, messen. Aus den gemessenen Abstandsdaten wird eine Umgebungskarte erstellt, anhand welcher eine Fahrroute geplant werden kann, die eine Kollision mit Hindernissen vermeidet. Die Abstandssensoren arbeiten bevorzugt berührungslos, beispielsweise mit Hilfe von Licht und/oder Ultraschall. Es ist des Weiteren bekannt, den Roboter mit Mitteln zur Rundum-Abstandsmessung zu versehen, beispielsweise mit einem optischen Triangulationssystem, welches auf einer um eine Vertikalachse rotierenden Plattform oder dergleichen angeordnet ist. Die erfassten Abstandsdaten werden mittels einer Recheneinrichtung des Roboters zu einer Umgebungskarte verarbeitet und gespeichert, so dass im Zuge eines Arbeitsbetriebs auf diese Umgebungskarte zum Zwecke der Orientierung zurückgegriffen werden kann.

Die Offenlegungsschrift JP 2004174149 A offenbart darüber hinaus einen Saugroboter und ein Verfahren zu dessen Betrieb, wobei eine Kamera des Saugroboters eine Kante eines Teppichs identifiziert und erkennt, ob an dieser Kante Fransen angeordnet sind. Für den Fall, dass der Teppich Fransen aufweist, wird eine Bürste des Saugroboters deaktiviert, damit die Kante ohne Probleme überfahren werden kann und die Fransen nicht in den Saugroboter eingesaugt werden.

### Zusammenfassung der Erfindung

Ausgehend von dem vorgenannten Stand der Technik ist es Aufgabe der Erfindung, ein Bodenbearbeitungsgerät und ein Verfahren zum Betrieb eines Bodenbearbeitungsgerätes anzugeben, bei welchem Fransen eines Teppichs detektiert und bearbeitet werden.

Der Teppich weist im Gegensatz zu bekannten Teppichböden, welche den Boden eines Raums bis zu den Wänden auskleiden, üblicherweise eine geringere Flächenausdehnung auf. Teppiche im Sinne der Erfindung sind verschiebbar auf einem Boden des Raums angeordnet und weisen Dicken von üblicherweise 5mm bis hin zu 30mm oder mehr auf. Im Sinne der Erfindung sind Fransen Stofffäden, die sich üblicherweise parallel zu einer großen Flächenebene des Teppichs nach außen erstrecken. Diese können durch Abreißen oder Einschneiden an den Kanten des Teppichs entstehen oder indem lang überstehende Kettfäden gruppenweise verknotet werden. In einer üblicherweise gewünschten Orientierung erstrecken sich die Fransen bezogen auf die Teppichkante senkrecht nach außen und liegen neben dem Teppich auf einem Fußboden.

Zur Lösung der vorgenannten Aufgabe wird ein Verfahren vorgeschlagen, bei welchem bei Erkennen eines Teppichs ermittelt wird, ob und wo der Teppich Fransen aufweist, wobei die Fransen mittels einer Kämmeinrichtung des Bodenbearbeitungsgerätes in eine definierte Richtung relativ zu dem Teppich ausgerichtet werden.

Entgegen dem bekannten Stand der Technik, bei welchem zum Überfahren eines Teppichs mit Fransen eine Bürste oder eine sonstige Bearbeitungseinrichtung des Bodenbearbeitungsgerätes ausgeschaltet wird, wird diese nun vorteilhaft als Kämmeinrichtung genutzt, um die Fransen des Teppichs auszurichten und dadurch gegebenenfalls sogar zu reinigen. Das Bodenbearbeitungsgerät und/oder die Kämmeinrichtung des Bodenbearbeitungsgerätes werden mittels einer Steuereinrichtung des Bodenbearbeitungsgerätes so gesteuert, dass die Fransen in eine definierte Richtung relativ zu dem Teppich ausgerichtet werden. Üblicherweise ist diese definierte Richtung eine senkrecht zu einer Abschlusskante des Teppichs orientierte Richtung. Die Fransen werden des Weiteren üblicherweise parallel zueinander ausgerichtet. Besonders bevorzugt kämmt die Kämmeinrichtung die Fransen relativ zu der jeweiligen Teppichkante senkrecht nach außen.

Das Erkennen eines Teppichs während eines Bodenbearbeitungsbetriebs des Bodenbearbeitungsgerätes kann nach verschiedenen Methoden der Bodenerkennung erfolgen. Beispielsweise nimmt eine Kamera des Bodenbearbeitungsgerätes ein Bild und/oder ein Video der Umgebung auf und leitet dieses an eine Recheneinrichtung weiter. Die Recheneinrichtung führt ein Bildverarbeitungsprogramm aus, welches definierte Merkmale innerhalb des Bildes bzw. des Videos erkennt und mit Referenzmerkmalen vergleicht, die Teppiche üblicherweise charakterisieren. Bei diesen Merkmalen kann es sich beispielsweise um eine in der Umgebung in Anspruch genommene Fläche, eine Höhe relativ zu einer Bodenfläche und/oder eine Struktur oder Farbe handeln. Weitere Merkmale sind selbstverständlich möglich. Des Weiteren kann auch eine Position des Teppichs in einem Raum einer Wohnung oder relativ zu Möbelstücken zur Bestimmung beitragen. Die Detektionseinrichtung kann alternativ oder zusätzlich zu einer Kamera des Weiteren auch andere optische Sensoren, Ultraschallsensoren, Kontaktsensoren und dergleichen aufweisen. Ein Erkennen, ob der Teppich Fransen aufweist, erfolgt grundsätzlich in üblicher Art und Weise durch Vergleich mit gespeicherten Referenzmerkmalen. Referenzmerkmale für Fransen können beispielsweise eine bestimmte Länge, Breite und Höhe, eine Anzahl, eine aktuelle Orientierung relativ zu dem Teppich und dergleichen sein. Sofern schließlich festgestellt wird, dass der Teppich Fransen aufweist, wird die Kämmeinrichtung nach einer vordefinierten Strategie verwendet, um die Fransen auszurichten.

Es wird vorgeschlagen, dass das Bodenbearbeitungsgerät vor einer Bearbeitung der Fransen eines Teppichs zunächst einen Bereich der Umgebung und/oder des Teppichs bearbeitet, welcher keine Fransen aufweist. Vorzugsweise werden somit zunächst solche Bereiche bearbeitet, in denen keine Fransen detektiert worden sind. Durch das anfängliche Vermeiden der Fransenbereiche können Störungen des Bodenbearbeitungsgerätes vermieden werden, welche bei einem ständigen Wechsel des Bodenbearbeitungsgerätes von Fransenbereichen auf Nicht-Fransenbereiche, und umgekehrt, entstehen könnten. Nach Bearbeiten der fransenfreien Bereiche werden anschließend die Fransen aufweisenden Bereiche des Teppichs bearbeitet, nämlich die Fransen ausgerichtet und gegebenenfalls gereinigt.

Es wird vorgeschlagen, dass eine Fahrstrategie und/oder Fahrroute des Bodenbearbeitungsgerätes in Abhängigkeit von einer detektierten Position und/oder einer gewünschten Orientierung der Fransen an dem Teppich generiert wird. Die von der Detektionseinrichtung erkannten Positionen und Ausdehnungen von Teppichen werden herangezogen, um eine Fahrstrategie und/oder Fahrroute des Bodenbearbeitungsgerätes durch die Umgebung zu planen. Wie zuvor erläutert kann die Fahrroute bzw. die Fahrstrategie beinhalten, dass zunächst solche Bereiche der Umgebung bzw. des Teppichs gereinigt werden, welche keine Fransen aufweisen. Darüber hinaus kann die Fahrstrategie bzw. die Fahrroute auch so geplant werden, dass es infolge einer bestimmten Fahrrichtung des Bodenbearbeitungsgerätes zu einer gewünschten Ausrichtung von Fransen kommt, weil die Kämmeinrichtung dann dementsprechend relativ zu einem Teppich orientiert ist und durch die Fransen gezogen wird. Vorzugsweise entsteht eine Ausrichtung mit parallelen Fransen senkrecht zu einem zugehörigen Kantenbereich des Teppichs. Beispielsweise kann das Bodenbearbeitungsgerät den Teppich abschnittsweise über nebeneinander liegende Kantenteilbereiche verlassen, wodurch es zu einer parallelen Ausrichtung der Fransen zueinander und zu einer senkrechten Ausrichtung der Fransen relativ zu dem jeweiligen Kantenbereich des Teppichs kommen kann. Des Weiteren kann die Fahrstrategie und/oder Fahrroute beinhalten, dass mehrere in der Umgebung vorhandene Teppiche in einer bestimmten Reihenfolge angefahren werden, aus einer bestimmten Richtung angefahren werden oder dergleichen. Des Weiteren kann die Fahrstrategie die Verwendung bestimmter Bodenbearbeitungselemente in bestimmten Umgebungsteilbereichen vorsehen, beispielsweise auf einem Teppich andere Bodenbearbeitungselemente als in einem Fransenbereich oder einem ganz teppichfreien Bereich der Umgebung.

Besonders bevorzugt werden eine Position und Orientierung eines detektierten Teppichs und eine Position und/oder Orientierung der Fransen in einer Umgebungskarte des Bodenbearbeitungsgerätes gespeichert. Die Umgebungskarte des Bodenbearbeitungsgerätes kann in üblicher Art und Weise des Weiteren Objekte und Raumbegrenzungen der Umgebung beinhalten, beispielsweise Möbelstücke und Wände einer Wohnung. Zudem werden nun wie vorgeschlagen auch Teppiche in der Umgebungskarte gespeichert, nämlich deren Position und Orientierung innerhalb des jeweiligen Raumes. Des Weiteren beinhaltet die Umgebungskarte auch eine Information darüber, welche Kantenbereiche des Teppichs Fransen aufweisen und in welche Raumrichtung bzw. in welche Richtung relativ zu dem Teppich diese orientiert sind. Basierend auf der so erstellten Umgebungskarte kann dann eine Fahrstrategie bzw. Fahrroute des Bodenbearbeitungsgerätes geplant werden. Die Planung kann sodann nach bestimmten Kriterien erfolgen, wie zuvor erläutert, beispielsweise um zunächst eine Reinigung teppich- bzw. fransenfreier Bereiche durchzuführen, mehrere Teppiche in einer bestimmten Reihenfolge anzufahren oder dergleichen.

Des Weiteren wird vorgeschlagen, dass das Bodenbearbeitungsgerät zur Ausrichtung der Fransen auf den Teppich fährt und diesen in eine Richtung verlässt, welche einer gewünschten Orientierung der Fransen entspricht. Dies wird erreicht, indem die Räder des Bodenbearbeitungsgerätes und/oder die Kämmeinrichtung so orientiert sind, dass deren Kontaktfläche parallel zu der gewünschten Orientierung der Fransen ausgerichtet ist. Vorzugsweise ist dies eine senkrecht zu einem Kantenbereich des Teppichs orientierte Abrollrichtung oder Kämmrichtung. Sofern es sich bei der Kämmeinrichtung beispielsweise um einen Kamm mit parallelen Zinken oder eine Bürste mit einer Vielzahl von Borsten handelt, können die Fransen optimal ausgerichtet werden. Eine Fahrstrategie des Bodenbearbeitungsgerätes beinhaltet vorteilhaft, dass das Bodenbearbeitungsgerät die Fransen ausgehend von beispielsweise einem zentralen Bereich des Teppichs abschnittsweise nach außen gerichtet überfährt, nämlich vorzugsweise senkrecht zu einer zugeordneten Kante des Teppichs. Nach Überfahren der Fransen kann das Bodenbearbeitungsgerät beispielsweise erneut auf den Teppich fahren, und zwar vorzugsweise von einer Seite, an welcher die Fransen noch nicht ausgerichtet wurden.

Insbesondere wird vorgeschlagen, dass das Bodenbearbeitungsgerät über einen keine Fransen aufweisenden Kantenbereich auf den Teppich fährt. Diese Ausführung eignet sich bei Teppichen, welche zumindest einen Kantenbereich aufweisen, der keine Fransen trägt. Beispielsweise kann dies ein Teppich sein, welcher an zwei zueinander parallelen Kantenbereichen Fransen aufweist und an zwei anderen zueinander parallelen Kantenbereichen, insbesondere solchen, die senkrecht zu den beiden vorgenannten Kantenbereichen stehen, keine Fransen aufweist. Bei dieser Ausgestaltung kann das Bodenbearbeitungsgerät nach einer Ausrichtung von Fransen und einem Herabfahren von dem Teppich von einer Seite wieder auf den Teppich auffahren, welche keine Fransen aufweist. Anschließend kann ein erneutes Ausrichten der Fransen, insbesondere in einem benachbarten Kantenbereich, erfolgen.

Des Weiteren wird vorgeschlagen, dass die Fransen mittels einer Borstenwalze des Bodenbearbeitungsgerätes gekämmt werden. Insbesondere können die Fransen mittels einer während eines Bodenbearbeitungsbetriebs um eine im Wesentlichen parallel zu dem Teppich ausgerichtete Rotationsachse rotierenden Borstenwalze gekämmt werden. Grundsätzlich kann die die Fransen kämmende Borstenwalze entweder um eine parallel oder senkrecht zu dem Teppich ausgerichtete Rotationsachse rotieren. Um die Fransen parallel zueinander und senkrecht zu einem Kantenbereich des Teppichs auszurichten, eignet sich jedoch insbesondere eine Borstenwalze, welche um eine parallel zu dem Teppich ausgerichtete Rotationsachse rotiert. Besonders bevorzugt ist die die Fransen kämmende Borstenwalze gleichzeitig dazu geeignet, eine zu reinigende Fläche der Umgebung während eines Bearbeitungsbetriebs des Bodenbearbeitungsgerätes zu reinigen. Eine solche Borstenwalze weist üblicherweise eine sehr große Vielzahl neben- und hintereinander angeordneter Borsten auf, welche beispielsweise während eines Saugbetriebs des Bodenbearbeitungsgerätes eine verbesserte Reinigungswirkung auf Teppichen und Teppichböden erzielen. Eine solche Borstenwalze kann somit sowohl einer Reinigungsaufgabe als auch einer Kämmaufgabe dienen.

Des Weiteren kann vorgesehen sein, dass eine Drehzahl und/oder Drehrichtung der Borstenwalze für ein Kämmen und/oder Überfahren der Fransen variiert wird. Somit kann es je nach der Beschaffenheit der auszurichtenden Fransen vorteilhaft sein, die Borstenwalze verglichen mit einer Drehzahl während eines üblichen Bodenreinigungsbetriebs der Bodenbearbeitungseinrichtung schneller oder langsamer zu rotieren. Vorteilhaft ist ein Motor bzw. Getriebe des Bodenbearbeitungsgerätes dafür geeignet, verschiedene Drehzahlen und/oder Drehrichtungen der Borstenwalze zu bewirken. Üblicherweise ist es vorteilhaft, wenn die Borstenwalze für eine Ausrichtung von Fransen mit einer geringeren Drehzahl rotiert wird als während einer Bodenreinigung. Des Weiteren kann es auch vorteilhaft sein, dass die Drehrichtung der Borstenwalze abhängig davon eingestellt wird, ob sich das Bodenbearbeitungsgerät derzeit von dem Teppich runter bewegt oder auf den Teppich auffährt. Die Drehrichtung der Borstenwalze sollte jeweils der Kämmrichtung der Fransen entsprechen, um die gewünschte Ausrichtung der Fransen zu erreichen bzw. beizubehalten. Des Weiteren kann es auch vorgesehen sein, dass die Borstenwalze bei einem Überfahren bereits gekämmter Fransen gar nicht rotiert wird. Diese Ausführung kann insbesondere dort vorteilhaft sein, wo die Drehrichtung der Borstenwalze nicht geändert werden kann. Somit wird verhindert, dass die ausgerichteten Fransen wieder durcheinander gewirbelt werden.

Des Weiteren kann vorgesehen sein, dass ein Bodenbearbeitungselement des Bodenbearbeitungsgerätes beim Überfahren der Fransen von der Fläche abgehoben wird. Insbesondere kann vorgesehen sein, dass die Kämmeinrichtung beim Überfahren bereits ausgerichteter Fransen von der Fläche abgehoben wird. Bei dem Bodenbearbeitungselement kann es sich bspw. um eine Seitenbürste eines Bodenbearbeitungsgerätes, ein zusätzliches Wischelement oder dergleichen handeln. Sobald die Detektionseinrichtung des Bodenbearbeitungsgerätes erkennt, dass aktuell oder in Kürze Fransen überfahren werden, können diese Bodenbearbeitungselemente, welche nicht zur Ausrichtung der Fransen dienen, vollständig von der Fläche abgehoben werden, so dass diese das Ausrichten der Fransen nicht stören bzw. schon ausgerichtete Fransen nicht durcheinander bringen.

Neben dem zuvor beschriebenen Verfahren zum Betrieb eines sich selbsttätig innerhalb einer Umgebung fortbewegenden Bodenbearbeitungsgerätes wird mit der Erfindung des Weiteren auch ein sich selbsttätig innerhalb einer Umgebung fortbewegendes Bodenbearbeitungsgerät mit einem Gehäuse und einer Detektionseinrichtung vorgeschlagen, wobei die Detektionseinrichtung eingerichtet ist, Merkmale einer zu reinigenden Fläche zu detektieren und mit Referenzmerkmalen von Teppichen zu vergleichen, wobei das Bodenbearbeitungsgerät eine Kämmeinrichtung zum Ausrichten von Fransen eines Teppichs in eine definierte Richtung aufweist, wobei die Kämmeinrichtung relativ zu den Fransen und dem Gehäuse verlagerbar an dem Bodenbearbeitungsgerät angeordnet ist und/oder bezüglich einer Drehzahl und/oder Drehrichtung um eine Rotationsachse steuerbar ist. Die Kämmeinrichtung kann beispielsweise ein Bodenbearbeitungselement sein, welches ohnehin zur Ausführung von Bodenbearbeitungsaufgaben an dem Bodenbearbeitungsgerät angeordnet ist, beispielsweise eine um eine horizontale Rotationsachse (bezogen auf eine Orientierung während eines üblichen Bodenbearbeitungsbetriebs) rotierbare Borstenwalze oder dergleichen. Alternativ kann die Kämmeinrichtung auch ausschließlich zum Zwecke des Ausrichtens von Teppichfransen an dem Bodenbearbeitungsgerät vorgesehen sein. Die Kämmeinrichtung kann vorzugsweise in Verbindung mit einer Steuereinrichtung des Bodenbearbeitungsgerätes stehen, welche eine Verlagerung und/oder Rotation der Kämmeinrichtung relativ zu einem Gehäuse des Bodenbearbeitungsgerätes steuern kann. Insbesondere kann auch eine Drehzahl und/oder Drehrichtung einer rotierenden Kämmeinrichtung gesteuert werden. Das Bodenbearbeitungsgerät ist somit insgesamt ausgebildet, Fransen eines Teppichs gemäß einer Ausführungsvariante des zuvor beschriebenen Verfahrens auszurichten. Die Merkmale und Vorteile, welche zuvor in Bezug auf das Verfahren beschrieben wurden, gelten entsprechend auch für eine Ausgestaltung des erfindungsgemäßen Bodenbearbeitungsgerätes.

Insbesondere wird vorgeschlagen, dass das Bodenbearbeitungsgerät eine aus dem Gehäuse des Bodenbearbeitungsgerätes ausfahrbare Kämmeinrichtung aufweist. Die Kämmeinrichtung kann somit nach Bedarf aus dem Gehäuse ausgefahren werden und ansonsten platzsparend innerhalb des Bodenbearbeitungsgerätes vorgehalten werden, um die Dimension des Bodenbearbeitungsgerätes nicht zu vergrößern. Vorzugsweise kann die Kämmeinrichtung eine nicht rotierende Bürste sein, die relativ zu den Fransen und/oder relativ zu dem Gehäuse des Bodenbearbeitungsgerätes verlagerbar ist. Gemäß dieser Ausgestaltung ist es möglich, dass das Bodenbearbeitungsgerät zum Ausrichten der Fransen außerhalb des Teppichs neben einem jeweiligen Kantenbereich herfährt und die Kämmeinrichtung in immer wiederkehrenden Kämmbewegungen ein Ausrichten der Fransen vollzieht. Bei dieser Ausgestaltung ist die Navigation des Bodenbearbeitungsgerätes vereinfacht, da das Bodenbearbeitungsgerät den Teppich nicht ständig befahren und wieder verlassen muss.

### Kurze Beschreibung der Zeichnungen

Im Folgenden wird die Erfindung anhand von Ausführungsbeispielen näher erläutert. Es zeigen:
- Fig. 1: eine perspektivische Ansicht eines Bodenbearbeitungsgerätes;
- Fig. 2: ein Bodenbearbeitungsgerät, welches eine Fahrroute an einem Teppich verfolgt;
- Fig.3: eine Skizze einer Fahrroute des Bodenbearbeitungsgerätes;
- Fig.4: ein Bodenbearbeitungsgerät gemäß einer ersten Ausführungsform bei einem Annähern an einen Teppich;
- Fig. 5: das Bodenbearbeitungsgerät bei einem Auffahren auf den Teppich;
- Fig.6: das Bodenbearbeitungsgerät auf dem Teppich;
- Fig. 7: ein Bodenbearbeitungsgerät gemäß einer weiteren Ausführungsform während des Ausrichtens von Teppichfransen;
- Fig.8: eine perspektivische Ansicht auf das Bodenbearbeitungsgerät gemäß Fig. 7 und
- Fig.9: eine Umgebungskarte des Bodenbearbeitungsgerätes mit darin gespeicherten Positionen von Teppichen.

### Beschreibung der Ausführungsformen

Figur 1 zeigt ein Bodenbearbeitungsgerät 1, welches hier als Saugroboter ausgestaltet ist. Das Bodenbearbeitungsgerät 1 verfügt über motorisch angetriebene Räder 13, mit deren Hilfe sich das Bodenbearbeitungsgerät 1 innerhalb einer Umgebung fortbewegen kann. Des Weiteren verfügt das Bodenbearbeitungsgerät 1 über Bodenbearbeitungselemente 10, nämlich hier eine seitlich über ein Gehäuse 11 des Bodenbearbeitungsgerätes 1 hervorstehende Seitenbürste sowie eine Borstenwalze 8, welche um eine Rotationsachse 9 rotierbar ist. Die Rotationsachse 9 ist in der hier dargestellten üblichen Betriebsstellung des Bodenbearbeitungsgerätes 1 horizontal orientiert, das heißt im Wesentlichen parallel zu einer zu reinigenden Fläche. Die Borstenwalze 8 dient einerseits zum Lösen von Schmutz von der zu reinigenden Fläche, insbesondere aus einem Teppich 3, und zum Anderen als eine Kämmeinrichtung zum Ausrichten von Fransen 4 eines Teppichs 3. Hierauf wird im Folgenden noch eingegangen.

Das Bodenbearbeitungsgerät 1 weist des Weiteren eine Abstandsmesseinrichtung 12 auf, welche hier beispielsweise eine Triangulationsmesseinrichtung aufweist. Die Abstandsmesseinrichtung 12 ist innerhalb des Gehäuses 11 des Bodenbearbeitungsgerätes 1 angeordnet und weist im Einzelnen eine Laserdiode auf, deren emittierter Lichtstrahl über eine Umlenkeinrichtung aus dem Gehäuse 11 herausgeführt und um eine in der gezeigten Orientierung des Bodenbearbeitungsgerätes 1 senkrechte Drehachse rotierbar ist, insbesondere mit einem Messwinkel von 360°. Dadurch ist eine Rundum-Abstandsmessung um das Bodenbearbeitungsgerät 1 möglich. Die Abstandsmesseinrichtung 12 misst Abstände zu Hindernissen, beispielsweise Möbelstücken 17, innerhalb einer Umgebung des Bodenbearbeitungsgerätes 1.

Weiter weist das Bodenbearbeitungsgerät 1 im Bereich der Bodenbearbeitungselemente 10 eine nicht weiter dargestellte Saugmundöffnung auf, über welche mittels einer Motor-Gebläse-Einheit mit Sauggut beaufschlagte Luft in das Bodenbearbeitungsgerät 1 eingesaugt werden kann. Für die Elektroversorgung der einzelnen Elektrokomponenten des Bodenbearbeitungsgerätes 1, wie für einen Antrieb der Räder 13 und der Bodenbearbeitungselemente 10 und darüber hinaus weiter vorgesehene Elektronik, weist das Bodenbearbeitungsgerät 1 einen nicht dargestellten, wieder aufladbaren Akkumulator auf.

Das Bodenbearbeitungsgerät 1 verfügt zudem über eine Detektionseinrichtung 2, nämlich hier eine in Fahrtrichtung des Bodenbearbeitungsgerätes 1 vorne an dem Gehäuse 11 angeordnete Kamera, welche Bilder der Umgebung aufnimmt. Die Detektionseinrichtung 2 ist mit einer nicht dargestellten Auswerte- und Steuereinrichtung des Bodenbearbeitungsgerätes 1 verbunden, um von der Detektionseinrichtung 2 aufgenommene Bilder auswerten zu können. Die Auswertung beinhaltet einen Vergleich der in dem Bild vorhandenen Merkmale einer zu reinigenden Fläche mit Referenzmerkmalen von Teppichen 3 bzw. Fransen 4, um Fransen 4 aufweisende Teppiche 3 innerhalb der Umgebung auffinden zu können. Die Referenzmerkmale sind in einem Speicher des Bodenbearbeitungsgerätes 1 gespeichert und umfassen typische Merkmale von Teppichen 3 bzw. Fransen 4, nämlich beispielsweise eine Höhe, Breite und Länge, eine Struktur, eine Orientierung und dergleichen.

Figur 2 zeigt einen Teilbereich einer Umgebung, nämlich eines Raumes einer Wohnung, in welchem ein Teppich 3 mit Fransen 4 vorhanden ist. Neben dem Teppich 3 fährt ein Bodenbearbeitungsgerät 1 entlang eines Fransen 4 aufweisenden Kantenbereiches 7 des Teppichs 3. Gezeigt ist des Weiteren eine Fahrroute 14, welche das Bodenbearbeitungsgerät 1 zur Reinigung des Teppichs 3 und zur Ausrichtung der Fransen 4 verfolgt. Die Fahrroute 14 beinhaltet ein abschnittsweises Befahren des Teppichs 3 und ein abschnittsweises Ausrichten der Fransen 4 durch das Bodenbearbeitungselement 10. Wie zu erkennen, beinhaltet die Fahrroute 14, dass das Bodenbearbeitungsgerät 1 über einen Kantenbereich 7, welcher keine Fransen 4 aufweist, auf den Teppich 3 fährt, und sodann um 90° schwenkt und senkrecht zu einem Fransen 4 aufweisenden Kantenbereich 7 den Teppich 3 wieder verlässt. Beim Überfahren der Fransen 4 ist die Rotationsachse 9 der Borstenwalze 8 parallel zu dem Kantenbereich 7 orientiert, so dass die Rotationsrichtung der Borstenwalze 8 der gewünschten Ausrichtung der Fransen 4 entspricht. Bei dem Überfahren der Fransen 4 und gleichzeitiger Rotation der Borstenwalze 8 in eine Strichrichtung der Fransen 4 kommt es somit zu der gewünschten Ausrichtung. Sobald das Bodenbearbeitungsgerät 1 den Teppich 3 und die Fransen 4 wieder verlassen hat, fährt es entlang des Kantenbereichs 7 erneut zu einer Seite des Teppichs 3, die keine Fransen 4 aufweist, um dort wieder auf den Teppich 3 zu fahren und Fransen 4 an einem anderen, benachbarten Kantenbereich 7 auszurichten.

Figur 3 zeigt eine Fahrroute 14 für die Reinigung des Teppichs 3 bzw. die Ausrichtung der Fransen 4 gemäß einer weiteren möglichen Ausführung. Dabei ist der Teppich 3 in Bezug auf die Fahrroute 14 in zwei Hälften geteilt, welche jeweils einen Kantenbereich 7 mit Fransen 4 aufweisen. Das Bodenbearbeitungsgerät 1 fährt gemäß dieser Fahrroute 14 jeweils ungefähr in einem Mittenbereich auf den Teppich 3 auf und von dort aus zu unterschiedlichen Abschnitten der Fransen aufweisenden Kantenbereiche 7.

Die Figuren 4 bis 6 zeigen ein Bodenbearbeitungsgerät 1 beim Auffahren auf einen Teppich 3 über einen Fransen 4 aufweisenden Kantenbereich 7. Diese Ausgestaltung eignet sich insbesondere für Bodenbearbeitungsgeräte 1, bei welchen die Borstenwalze 8 nur in eine Richtung um die Rotationsachse 9 rotierbar ist. Um beim Auffahren auf den Teppich 3 zuvor bereits ausgerichtete Fransen 4 nicht zu derangieren, ist die Rotationsachse 9 der Borstenwalze 8 relativ zu dem Gehäuse 11 verlagerbar angeordnet. Die Rotationsachse 9 kann auf einen Befehl der Steuer- und Auswerteeinrichtung des Bodenbearbeitungsgerätes 1 von einer zu reinigenden Fläche angehoben bzw. auf diese herabgelassen werden. Wie in Figur 4 dargestellt, ist die Borstenwalze 8 außerhalb des Teppichs 3 noch auf die zu reinigende Fläche aufgestellt und kann während einer Saugaufgabe des Bodenbearbeitungsgerätes 1 eine zusätzliche Reinigung, insbesondere ein Lösen von Staub und Schmutz von der Fläche, bewirken. Sobald der Teppich 3 in einen Detektionsbereich der Detektionseinrichtung 2 ragt, erkennt die der Detektionseinrichtung 2 zugeordnete Steuer- und Auswerteeinrichtung des Bodenbearbeitungsgerätes 1 den Teppich 3 bzw. die Fransen 4 innerhalb des aufgenommenen Bildes und veranlasst ein Abheben der Borstenwalze 8 von der zu reinigenden Fläche, so dass die Borstenwalze 8 die Fransen 4 bei dem Auffahren des Bodenbearbeitungsgerätes 1 auf den Teppich 3 nicht berührt. Dieser Zustand ist in Figur 5 dargestellt. Sobald das Bodenbearbeitungsgerät 1 auf dem Teppich 3 einen Bereich erreicht hat, welcher keine Fransen 4 aufweist, kann die Borstenwalze 8 wieder auf den Teppich 3 heruntergelassen werden, um dort die Reinigung des Teppichs 3 zu unterstützen. Sodann kann das Bodenbearbeitungsgerät 1 den Teppich 3 auf der gegenüberliegenden (in den Figuren 4 bis 6 nicht dargestellten) Seite wieder verlassen, wobei die Borstenwalze 8 nun bspw. in der in Figur 6 dargestellten herabgelassenen Stellung verbleiben kann, wenn die Rotationsrichtung der Borstenwalze 8 der gewünschten Kämmrichtung der Fransen 4 entspricht.

Die Figuren 7 und 8 zeigen eine weitere Ausführungsform eines Bodenbearbeitungsgerätes 1. Das Bodenbearbeitungsgerät 1 weist hier eine relativ zu dem Gehäuse 11 verlagerbare Kämmeinrichtung 5 auf, welche eine Borstenwalze 8 ist. Die Borstenwalze 8 ist um eine Schwenkachse 15 aus dem Gehäuse 11 heraus und in das Gehäuse 11 hinein verschwenkbar, so dass die Kämmeinrichtung 5 nach Bedarf aus dem Gehäuse 1 herausgeschwenkt werden kann. Bei Nichtgebrauch kann die Borstenwalze 8 in einen entsprechenden Aufnahmebereich 16 des Gehäuses 11 eingeschwenkt werden, so dass sich die äußeren Dimensionen des Bodenbearbeitungsgerätes 1 nicht ändern und das Bodenbearbeitungsgerät 1 möglichst dicht an Möbelstücken 17 und dergleichen vorbeifahren kann, um eine möglichst lückenlose Reinigung auszuführen. Gemäß dieser Ausführung verfährt das Bodenbearbeitungsgerät 1 entlang der die Fransen 4 aufweisenden Kantenbereiche 7 des Teppichs 3, wobei die Borstenwalze 8 abschnittsweise auf eine Mehrzahl von Fransen 4 aufgesetzt wird und nach erfolgter Ausrichtung dieser wieder abgehoben wird. Sodann fährt das Bodenbearbeitungsgerät 1 vor einen benachbarten Fransen 4 aufweisenden Kantenbereich 7 und setzt auch dort wiederum die rotierende Borstenwalze 8 auf die Fransen 4 ab, um diese auszurichten.

Figur 9 zeigt schließlich eine Umgebungskarte 6, welche das Bodenbearbeitungsgerät 1 aus von der Abstandsmesseinrichtung 12 und der Detektionseinrichtung 2 aufgenommenen Abstandsdaten erstellt hat. Die Umgebungskarte 6 weist detektierte Hindernisse, nämlich hier Möbelstücke 17, Raumbegrenzungen, nämlich Wände, und Durchgangsbereiche zwischen Räumen auf. Des Weiteren beinhaltet die Umgebungskarte 6 die von der Detektionseinrichtung 2 detektierten Teppiche 3, welche Kantenbereiche 7 mit Fransen 4 aufweisen.

Zur Erstellung der Umgebungskarte 6 fährt das Bodenbearbeitungsgerät 1 innerhalb der Umgebung, das heißt hier der dargestellten Wohnung, umher und misst Abstände zu Hindernissen, wie beispielsweise den dargestellten Möbelstücken 17. Gleichzeitig detektiert die Detektionseinrichtung 2 auf einer zu reinigenden Fläche vorhandene Teppiche 3 sowie Kantenbereiche 7 mit Fransen 4. Die aufgenommenen Daten werden zu der dargestellten Umgebungskarte 6 verarbeitet. Daraufhin kann die Auswerte- und Steuereinrichtung des Bodenbearbeitungsgerätes 1 eine Fahrroute 14 planen, welche die dargestellte Wohnung auf möglichst vorteilhafte Weise reinigt, wobei eine Reinigungsreihenfolge von Räumen und/oder Raumbereichen vorgesehen sein kann.

Gemäß einer Ausführungsform können zunächst diejenigen Teilbereiche der Umgebung gereinigt werden, welche außerhalb von Teppichen 3 und Fransen 4 liegen. Erst in einem weiteren Verfahrensschritt werden sodann die Oberflächen der Teppiche 3 gereinigt und die Fransen 4 der Teppiche 3 in eine gewünschte Richtung ausgerichtet. Dies hat den Vorteil, dass bereits ausgerichtete Fransen 4 nicht durch nachfolgende Reinigungsvorgänge wieder derangiert werden. Bei der Verfahrroute 14 wird des Weiteren berücksichtigt, welche Orientierung die Teppiche 3 aufweisen, und in welche Richtung die daran befindlichen Fransen 4 zeigen sollen. Wie in den Figuren 2 und 3 dargestellt, kann dann, abhängig von gegebenenfalls Kantenbereichen 7 mit und ohne Fransen 4 vorgesehen sein, dass das Bodenbearbeitungsgerät 1 über bestimmte Kantenbereiche 7 auf einen Teppich 3 auffährt und den Teppich 3 über bestimmte Kantenbereiche 7 wieder verlässt. Sofern ein Teppich 3 beispielsweise rundherum, an allen Kantenbereichen 7 Fransen 4 aufweist, kann die Borstenwalze 8 wie in den Figuren 4 bis 6 dargestellt, für ein Auffahren auf den Teppich 3 angehoben werden, so dass bereits ausgerichtete Fransen 4 nicht derangiert werden. Alternativ wäre es auch möglich, eine Drehrichtung der Rotationsachse 9 der Borstenwalze 8 so zu ändern, dass diese als Kämmeinrichtung 5 stets in eine Richtung rotiert, welche einer gewünschten Orientierung der Fransen 4 entspricht.

### Liste der Bezugszeichen

- 1: Bodenbearbeitungsgerät
- 2: Detektionseinrichtung
- 3: Teppich
- 4: Fransen
- 5: Kämmeinrichtung
- 6: Umgebungskarte
- 7: Kantenbereich
- 8: Borstenwalze
- 9: Rotationsachse
- 10: Bodenbearbeitungselement
- 11: Gehäuse
- 12: Abstandsmesseinrichtung
- 13: Rad
- 14: Fahrroute
- 15: Schwenkachse
- 16: Aufnahmebereich
- 17: Möbelstück

## Patentansprüche

1. Verfahren zum Betrieb eines sich selbsttätig innerhalb einer Umgebung fortbewegenden Bodenbearbeitungsgerätes (1), wobei eine Detektionseinrichtung (2) des Bodenbearbeitungsgerätes (1) Merkmale einer zu reinigenden Fläche detektiert und mit Referenzmerkmalen von Teppichen (3) vergleicht, **dadurch gekennzeichnet, dass** bei Erkennen eines Teppichs (3) ermittelt wird, ob und wo der Teppich (3) Fransen (4) aufweist, wobei die Fransen (4) mittels einer Kämmeinrichtung (5) des Bodenbearbeitungsgerätes (1) in eine definierte Richtung relativ zu dem Teppich (3) ausgerichtet werden.

2. Verfahren nach Anspruch 1, **dadurch gekennzeichnet, dass** das Bodenbearbeitungsgerät (1) vor einer Bearbeitung der Fransen (4) eines Teppichs (3) zunächst einen Bereich der Umgebung und/oder des Teppichs (3) bearbeitet, welcher keine Fransen (4) aufweist.

3. Verfahren nach Anspruch 1 oder 2, **dadurch gekennzeichnet, dass** eine Fahrstrategie und/oder Fahrroute (14) des Bodenbearbeitungsgerätes (1) in Abhängigkeit von einer detektierten Position und/oder einer gewünschten Orientierung der Fransen (4) an dem Teppich (3) generiert wird.

4. Verfahren nach einem der vorhergehenden Ansprüche, **dadurch gekennzeichnet, dass** eine Position und Orientierung eines detektierten Teppichs (3) und eine Position und/oder Orientierung der Fransen (4) in einer Umgebungskarte (6) des Bodenbearbeitungsgerätes (1) gespeichert werden.

5. Verfahren nach einem der vorhergehenden Ansprüche, **dadurch gekennzeichnet, dass** das Bodenbearbeitungsgerät (1) zur Ausrichtung der Fransen (4) auf den Teppich (3) fährt und diesen in eine Richtung verlässt, welche einer gewünschten Orientierung der Fransen (4) entspricht.

6. Verfahren nach einem der vorhergehenden Ansprüche, **dadurch gekennzeichnet, dass** das Bodenbearbeitungsgerät (1) über einen keine Fransen (4) aufweisenden Kantenbereich (7) auf den Teppich (3) fährt.

7. Verfahren nach einem der vorhergehenden Ansprüche, **dadurch gekennzeichnet, dass** die Fransen (4) mittels einer Borstenwalze (8) des Bodenbearbeitungsgerätes (1), insbesondere mittels einer während eines Bodenbearbeitungsbetriebs um eine im Wesentlichen parallel zu dem Teppich (3) ausgerichtete Rotationsache (9) rotierenden Borstenwalze (8), gekämmt werden.

8. Verfahren nach Anspruch 7, **dadurch gekennzeichnet, dass** eine Drehzahl und/oder Drehrichtung der Borstenwalze (8) für ein Kämmen und/oder Überfahren der Fransen (4) variiert wird.

9. Verfahren nach einem der vorhergehenden Ansprüche, **dadurch gekennzeichnet, dass** ein Bodenbearbeitungselement (10) des Bodenbearbeitungsgerätes (1) beim Überfahren der Fransen (4) von der Fläche abgehoben wird, insbesondere die Kämmeinrichtung (5) beim Überfahren bereits ausgerichteter Fransen (4) von der Fläche abgehoben wird.

10. Sich selbsttätig innerhalb einer Umgebung fortbewegendes Bodenbearbeitungsgerät (1) mit einem Gehäuse (11) und einer Detektionseinrichtung (2), welche eingerichtet ist, Merkmale einer zu reinigenden Fläche zu detektieren und mit Referenzmerkmalen von Teppichen (3) zu vergleichen, **dadurch gekennzeichnet, dass** das Bodenbearbeitungsgerät (1) eine Kämmeinrichtung (5) zum Ausrichten von Fransen (4) eines Teppichs (3) in eine definierte Richtung aufweist, wobei die Kämmeinrichtung (5) relativ zu den Fransen (4) und dem Gehäuse (11) verlagerbar an dem Bodenbearbeitungsgerät (1) angeordnet ist und/oder bezüglich einer Drehzahl und/ oder Drehrichtung um eine Rotationsachse (9) steuerbar ist.

## Claims

1. A method for operating a floor processing device (1) that moves automatically within an environment, wherein a detection system (2) of the floor processing device (1) detects features of a surface to be cleaned and compares them with reference features of carpets (3), **characterized in that**, upon detection of a carpet (3), it is determined whether and where the carpet (3) has fringes (4), wherein the fringes (4) are aligned in a defined direction relative to the carpet (3) by means of a combing attachment (5) of the floor processing device (1).

2. The method according to claim 1, **characterized in that**, before processing the fringes (4) of a carpet (3), the floor processing device (1) initially processes an area of the environment and/or carpet (3) that has no fringes (4).

3. The method according to claim 1 or 2, **characterized in that** a travel strategy and/or travel route (14) of the floor processing device (1) is generated depending on a detected position and/or a desired orientation of the fringes (4) on the carpet (3).

4. The method according to one of the preceding claims, **characterized in that** a position and orientation of a detected carpet (3) and a position and/or orientation of the fringes (4) are stored in an area map (6) of the floor processing device (1).

5. The method according to one of the preceding claims, **characterized in that**, for aligning the fringes (4), the floor processing device (1) travels onto the carpet (3) and leaves it in a direction corresponding to a desired orientation of the fringes (4).

6. The method according to one of the preceding claims, **characterized in that** the floor processing device (1) travels over an edge area (7) of the carpet (3) having no fringes (4).

7. The method according to one of the preceding claims, **characterized in that** the fringes (4) are combed by means of a bristle roller (8) of the floor processing device (1), in particular by means of a bristle roller (8) that rotates around a rotational axis (9) aligned essentially parallel to the carpet (3) during a floor processing operation.

8. The method according to claim 7, **characterized in that** a speed and/or rotational direction of the bristle roller (8) is varied for combing and/or traversing the fringes (4).

9. The method according to one of the preceding claims, **characterized in that** that a floor processing element (10) of the floor processing device (1) is lifted from the surface while traversing the fringes (4), in particular that the combing attachment (5) is lifted from the surface when traversing already aligned fringes (4).

10. A floor processing device (1) that moves automatically within an environment with a housing (11) and a detection system (2), which is set up to detect features of a surface to be cleaned and compare them with reference features of carpets (3), **characterized in that** the floor processing device (1) has a combing attachment for aligning fringes (4) of a carpet (3) in a defined direction, wherein the combing attachment (5) is displaceably arranged on the floor processing device (1) and/or can be controlled in relation to a speed and/or rotational direction around a rotational axis (9).

## Revendications

1. Procédé pour faire fonctionner un appareil de traitement du sol (1) qui se déplace automatiquement à l'intérieur d'un environnement, dans lequel un dispositif de détection (2) de l'appareil de traitement du sol (1) détecte les caractéristiques d'une surface à nettoyer et les compare à des caractéristiques de référence de tapis (3), **caractérisé en ce que**, lors de la reconnaissance d'un tapis, il est déterminé si et où le tapis (3) présente des franges (4), dans lequel les franges (4) sont alignées dans une direction définie par rapport au tapis (3) au moyen d'un dispositif de peignage (5) de l'appareil de traitement du sol (1).

2. Procédé selon la revendication 1, **caractérisé en ce que**, avant un traitement des franges (4) d'un tapis (3), l'appareil de traitement du sol (1) traite d'abord une zone de l'environnement et/ou du tapis (3) qui ne comporte pas de franges (4).

3. Procédé selon la revendication 1 ou 2, **caractérisé en ce qu'**une stratégie de déplacement et/ou un itinéraire de déplacement (14) de l'appareil de traitement du sol (1) sont générés en fonction d'une position détectée et/ou d'une orientation souhaitée des franges (4) du tapis (3).

4. Procédé selon l'une des revendications précédentes, **caractérisé en ce qu'**une position et une orientation d'un tapis détecté (3) et une position et/ou une orientation des franges (4) sont mémorisées dans une carte d'environnement (6) de l'appareil de traitement du sol (1).

5. Procédé selon l'une des revendications précédentes, **caractérisé en ce que** pour aligner les franges (4), l'appareil de traitement du sol (1) se déplace sur le tapis (3) et quitte celui-ci dans une direction correspondant à une orientation souhaitée des franges (4).

6. Procédé selon l'une des revendications précédentes, **caractérisé en ce que** l'appareil de traitement du sol (1) se déplace sur le tapis (3) en passant sur une zone de bord (7) ne présentant pas de franges (4).

7. Procédé selon l'une des revendications précédentes, **caractérisé en ce que** les franges (4) sont peignées au moyen d'un rouleau à poils (8) de l'appareil de traitement du sol (1), en particulier au moyen d'un rouleau à poils (8) qui, pendant un traitement du sol, tourne autour d'un axe de rotation (9) orienté sensiblement parallèlement au tapis (3).

8. Procédé selon la revendication 7, **caractérisé en ce qu'**une vitesse de rotation et/ou un sens de rotation du rouleau à poils (8) est modifié pour peigner et/ou passer sur les franges (4).

9. Procédé selon l'une des revendications précédentes, **caractérisé en ce qu'**un élément de traitement de sol (10) de l'appareil de traitement du sol (1) est soulevé de la surface lors du passage sur les franges (4), en particulier le dispositif de peignage (5) est soulevé de la surface lors du passage sur les franges (4) qui ont déjà été alignées.

10. Appareil de traitement du sol (1) qui se déplace automatiquement à l'intérieur d'un environnement et qui comprend un boîtier (11) et un dispositif de détection (2) qui est conçu pour détecter des caractéristiques d'une surface à nettoyer et pour les comparer à des caractéristiques de référence de tapis (3), **caractérisé en ce que** l'appareil de traitement du sol (1) comprend un dispositif de peignage (5) pour aligner des franges (4) d'un tapis (3) dans une direction définie, dans lequel le dispositif de peignage (5) est associé à l'appareil de traitement du sol (1) de manière déplaçable par rapport aux franges (4) et au boîtier (11) et/ou peut être commandé en ce qui concerne la vitesse de rotation et/ou le sens de rotation autour d'un axe de rotation (9).
